# FASCICULE DE BREVET EUROPEEN

(11) **EP 0 890 934 B1**
(45) Date de publication et mention de la délivrance du brevet: **21.07.2004**
(21) Numéro de dépôt: 98401597.4
(22) Date de dépôt: 26.06.1998
(51) Int. Cl.: G08G 1/087

(54) **Equipement de commande de feux de signalisation routière avec contrôle par véhicule prioritaire**
Einrichtung zur Steuerung von Verkehrssignalanlagen mit Kontrolle durch ein Einsatzfahrzeug
Apparatus for operating traffic lights controlled by an emergency vehicle

(30) Priorité: 09.07.1997 FR 9708721
(43) Date de publication de la demande: 13.01.1999
(73) Titulaire: SAGEM SA, 75116 Paris (FR)
(72) Inventeur: Lienhard, Michel, 78220 Viroflay (FR); Vanhove, Paul, 78340 Les Clayes sous Bois (FR)
(74) Mandataire: Bloch, Gérard

(56) Documents cités:
- DE-A- 1 538 539
- DE-A- 1 548 160
- DE-A- 3 135 774
- FR-A- 1 548 669
- US-A- 3 693 144
- US-A- 4 296 400

## Description

Les carrefours des voies de circulation automobile qui comportent des feux tricolores réglant la circulation sont souvent équipés de détecteurs de véhicules, afin d'adapter le cycle des feux aux trafics des diverses voies. Les détecteurs ici considérés comportent une boucle inductive, noyée dans le revêtement de la chaussée, qui est reliée à un oscillateur. Toute masse métallique, magnétique, passant sur la boucle en modifie l'inductance et provoque une dérive de la fréquence de l'oscillateur.

Par ailleurs, hormis cette exploitation évolutive avec le trafic, on souhaite que des véhicules prioritaires puissent télécommander ou télécontrôler le cycle des feux.

Jusqu'à maintenant, on a doublé la boucle de détection de masse magnétique par une autre boucle qui, à la différence de la première, est une antenne de réception de signaux spécifiques émis par un émetteur embarqué dans le véhicule prioritaire. Un récepteur spécifique de l'équipement de commande de l'allumage des feux en modifie alors le cycle.

Pour un équipement ne traitant que l'une des deux boucles possibles, l'adjonction de la seconde boucle se traduit par des travaux sur la chaussée, qui sont coûteux, et par du matériel d'équipement supplémentaire.

DE-1 538 539 enseigne bien de ne prévoir qu'une seule boucle magnétique, mais l'équipement en circuits de détection de véhicules et en circuits de réception de signaux émis reste coûteux.

La présente invention vise à s'affranchir de ce surcoût.

A cet effet, l'invention concerne un équipement de commande de feux de signalisation routière comportant une boucle de détection de véhicule, un détecteur de variation de l'inductance de la boucle et un récepteur de signaux induits dans une boucle par un émetteur d'un véhicule prioritaire, le détecteur et le récepteur étant agencés pour être reliés à ladite même boucle et comportant des moyens communs de traitement des signaux, caractérisé par le fait que les moyens de traitement fonctionnent en temps partagé.

Ainsi, le volume de matériel reste limité puisque les moyens communs traitent les deux voies, de détection et de réception, en temps partagé.

L'agencement du détecteur et du récepteur peut par exemple comporter une adaptation d'impédance d'entrée afin qu'ils ne se perturbent pas mutuellement.

Il peut encore, avantageusement, être prévu des moyens de commutation pour commuter une liaison de raccordement du capteur alternativement sur le détecteur et le récepteur.

L'invention sera mieux comprise à l'aide de la description détaillée suivante d'une forme de réalisation préférée de l'équipement de commande de feux de l'invention, en référence à la figure unique qui en est une représentation très schématique.

L'équipement, dont la partie électronique est représentée limitée par un cadre partiel en ligne pointillée, comporte deux voies de réception, avec respectivement un récepteur 1 de signaux de véhicule prioritaire et un récepteur 2 de détection de dérive de l'impédance d'un capteur magnétique, une boucle magnétique 4, commun aux deux récepteurs 1, 2.

Un circuit de commutation 5 est ici prévu pour commuter alternativement la boucle inductive 4 sur le récepteur 1 et le récepteur 2. Côté boucle 4, le récepteur 2 est relié à un condensateur d'entrée 3 pour former avec celui-ci un détecteur de variation de l'inductance L de la boucle 4, qui forme, avec le condensateur 3, un circuit LC, à fréquence de résonance déterminée. Le circuit d'excitation du circuit LC n'a pas été représenté.

Un processeur commun 6 de traitement du signal, DSP, reçoit les signaux détectés par les récepteurs 1 et 2 pour respectivement y rechercher des signaux de fréquence déterminés provenant d'un émetteur, tel que transformateur à fuites, de véhicule prioritaire et pour mesurer ou au moins détecter une dérive de la fréquence d'accord du circuit LC 3, 4.

Le processeur 6, associé à une base de temps 10, échantillonne la boucle 4 à travers alternativement les récepteurs 1 et 2, par commande du commutateur 5, pour analyser les signaux de boucle, ici en temps partagé, et fournit à un contrôleur-séquenceur, non représenté, de commande de feux, par des liaisons de sortie 7 et 8, des signaux respectifs de détection de véhicule prioritaire et de détection de tout véhicule.

Il aurait pu être prévu de relier en permanence, en parallèle ou même en série, les deux récepteurs 1 et 2 - 3 à la boucle 4. Dans tous les cas, on choisit une fréquence d'oscillation LC (3, 4) nettement différente de celle des signaux de priorité (1), afin de pouvoir séparer les signaux reçus par deux filtres d'aiguillage passe-bande en parallèle, à haute impédance hors de leur bande spécifique. Dans le cas d'un montage en série des deux détecteurs 1, 2 - 3, les filtres en série devront alors présenter une faible impédance hors-bande pour éviter d'atténuer le signal de l'autre détecteur 1,2-3.

Dans ce cas aussi, le processeur 6 peut fonctionner en temps partagé pour échantillonner cycliquement la sortie des filtres. La reconnaissance de la fréquence des signaux sur les deux voies peut s'effectuer par un banc de filtres 9, de préférence numériques et intégrés au processeur 6.

Il aurait encore pu être prévu de ne pas séparer physiquement les signaux des deux voies 1, 2 - 3 et d'appliquer le signal composite provenant de la boucle 4 à un banc de filtres 9 correspondant aux gammes de fréquences respectives des deux voies (1, 2 - 3).

Il peut en particulier être prévu, dans les émetteurs de priorité, une émission de signaux de priorité divers sur plusieurs fréquences porteuses avec modulation de fréquence ou de phase.

Le processeur DSP 6, relié aux deux voies, peut ainsi effectuer toutes les tâches de filtrage, le ou les détecteurs (1 et 2) n'ayant qu'un rôle annexe d'amplification, si nécessaire, et de numérisation si le DSP 6 ne comporte pas de convertisseur analogique/numérique. De ce fait, le coût et le volume de l'équipement reste pratiquement indépendant du nombre de voies de détection, seul le logiciel étant complété selon les besoins.

En variante, la détection de masse métallique peut être effectuée par détection de la variation d'amplitude du signal d'oscillation du circuit résonnant 3, 4. Le circuit LC 3, 4 peut être excité à fréquence fixe et on détecte les variations d'amplitude à ses bornes liées à la variation d'impédance de la boucle 4. De préférence, pour une sensibilité optimale, on excite à la fréquence de résonance et on détecte toute diminution de l'amplitude du signal de résonance, qui varie en fonction de la sélectivité du circuit résonnant.

## Revendications

1. Equipement de commande de feux de signalisation routière comportant une boucle (4) de détection de véhicule, un détecteur (2, 3) de variation de l'inductance de la boucle (4) et un récepteur (1) de signaux induits dans une boucle (4) par un émetteur d'un véhicule prioritaire, le détecteur (2, 3) et le récepteur (1) étant agencés pour être reliés à ladite même boucle (4) et comportant des moyens communs (6) de traitement des signaux, **caractérisé par le fait que** les moyens de traitement (6) fonctionnent en temps partagé.

2. Equipement selon la revendication 1, dans lequel les moyens de traitement comportent un processeur (6) de traitement du signal (DSP).

3. Equipement selon l'une des revendications 1 ou 2, dans lequel les moyens de traitement (6) comportent un banc de filtres numériques (9).

4. Equipement selon l'une des revendications 1 à 3, dans lequel il est prévu des moyens de commutation (5) pour commuter une liaison de raccordement du capteur (4) alternativement sur le détecteur (2-3) et le récepteur (1).

## Claims

1. Apparatus for controlling traffic lights comprising a vehicle detection loop (4), a detector (2, 3) for detecting variation of the inductance of the loop (4) and a receiver (1) for receiving signals induced in a loop (4) by a transmitter of a vehicle having priority, the detector (2, 3) and the receiver (1) being arranged so as to be connected to the said same loop (4) and having common means (6) for processing the signals, **characterised by** the fact that the processing means (6) operate on a time-sharing basis.

2. Apparatus as claimed in Claim 1, wherein the processing means comprise a processor (6) for processing the signal (DSP).

3. Apparatus as claimed in any one of Claims 1 or 2, wherein the processing means (6) comprise a bank of digital filters (9).

4. Apparatus as claimed in any one of Claims 1 to 3, wherein switching means (5) are provided to switch a coupling connection of the sensor (4) to the detector (2-3) and to the receiver (1) alternately.

## Patentansprüche

1. Einrichtung zur Steuerung von Verkehrssignalanlagen, umfassend eine Fahrzeugdetektionsschleife (4), einen Detektor (2, 3) für Induktionsschwankungen der Schleife (4) und einen Empfänger (1) für in einer Schleife (4) durch einen Sender eines Einsatzfahrzeugs induzierte Signale, wobei der Detektor (2, 3) und der Empfänger (1) dazu eingerichtet sind, mit der Schleife (4) verbunden zu werden, und gemeinsame Signalverarbeitungsmittel (6) umfassen, **dadurch gekennzeichnet, dass** die Signalverarbeitungsmittel (6) im Teilnehmerbetrieb arbeiten.

2. Einrichtung nach Anspruch 1, wobei die Verarbeitungsmittel einen Prozessor (6) zur Verarbeitung des Signals (DSP) aufweisen.

3. Einrichtung nach einem der Ansprüche 1 oder 2, wobei die Verarbeitungsmittel (6) eine Digitalfilterbank (9) umfassen.

4. Einrichtung nach einem der Ansprüche 1 bis 3, wobei Umschaltmittel (5) zum wechselweisen Umschalten einer Anschlussverbindung des Sensors (4) auf den Detektor (2-3) und den Empfänger (1) vorgesehen sind.
